# EUROPÄISCHE PATENTSCHRIFT

(11) **EP 1 692 359 B1**
(45) Veröffentlichungstag und Bekanntmachung des Hinweises auf die Patenterteilung: **27.08.2008**
(21) Anmeldenummer: 04790907.2
(22) Anmeldetag: 27.10.2004
(51) Int. Cl.: E05D 15/06

(54) **LAUFSCHIENENKLEMMHALTER FÜR DIE BEFESTIGUNG VON LAUFSCHIENEN FÜR SCHIEBETÜRSYSTEME**
TRACK CLAMPING HOLDER FOR FIXING TRACKS OF SLIDING DOOR SYSTEMS
SYSTEME DE SERRAGE DE RAIL DE GUIDAGE DESTINE A LA FIXATION DE RAILS DE GUIDAGE DESTINES A DES SYSTEMES DE PORTES COULISSANTES

(30) Priorität: 28.10.2003 DE 10350414
(43) Veröffentlichungstag der Anmeldung: 23.08.2006
(73) Patentinhaber: DORMA GmbH + Co. KG, 58256 Ennepetal (DE)
(72) Erfinder: ELMER, Hubert, A-6020 Innsbruck (AT); VOLDERAVER, Herbert, A-6166 Fulpmes (AT); BECK, Michael, A-6063 Neu Rum (AT)
(86) Internationale Anmeldenummer: PCT/EP2004/012130
(87) Internationale Veröffentlichungsnummer: WO 2005/042888

(56) Entgegenhaltungen:
- DE-C- 10 139 167

## Beschreibung

Die Erfindung betrifft einen Laufschienenklemmhalter für die Befestigung von Laufschienen für Schiebetürsysteme gemäß dem Oberbegriff des Patentanspruches 1. Die Laufschienenklemmhalter erfüllen dabei eine Doppelfunktion; zum einen dienen sie der Festlegung der im Allgemeinen im Querschnitt kreisrunden Laufschiene am Laufschienenklemmhalter; zum anderen dient der Laufschienenklemmhalter dem Anschluss an eine Unterkonstruktion, die beispielsweise aus einer ebenfalls klemmend am Laufschienenhalter festlegbaren Gegenplatte bestehen kann, die ihrerseits mit weiteren Teilen der Unterkonstruktion kraftschlüssig verbindbar ist. Unter "Unterkonstruktion" ist nicht nur der mögliche Anschluss an einem ortsfesten Bauteil, beispielsweise einem Mauerwerk oder einer Metallkonstruktion, sondern auch beispielsweise die Glasscheibe einer Schiebetür zu verstehen.

Die DE 100 35 956 C2 offenbart einen Laufschienenklemmhalter, bei dem die die Laufschiene mit der Laufschienenaufnahme des Laufschienenklemmhalters bestehende Klemmvorrichtung aus einer Laufschienenklemme besteht, die mittels einer Laufschienenfeststellschraube unter Verringerung des Durchmessers der Laufschienenaufnahme gegen die Mantelfläche der Laufschiene anstellbar ist. Für die klemmende Verbindung zwischen dem Laufschienenklemmhalter und der Unterkonstruktion ist eine zweite Feststellschraube erforderlich, wobei Bestandteil der Unterkonstruktion eine in einer Nut einer Anschlussplatte des Laufschienenklemmhalters verschiebbar geführte Gegenplatte ist, so dass insoweit auf den Offenbarungsumfang der DE 100 35 956 C2 Bezug genommen wird.

Die DE 101 39 167 C1 beinhaltet gegenüber der DE 100 35 956 C2 insoweit eine verbessernde Weiterentwicklung, als hier mittels einer einzigen Klemmvorrichtung der Laufschienenklemmhalter sowohl mit der Laufschiene als auch mit der Unterkonstruktion kraftschlüssig verspannt werden kann. Dies erfolgt mittels einer einzigen, die Wandung des Laufschienenklemmhalters koaxial zur Längsachse der Laufschiene durchfassenden und gegen eine Stirnfläche des Klemmelementes anstellbaren Madenschraube. Die Madenschraube beaufschlagt dabei ein Spreizelement, welches aus zwei relativ zueinander verschiebbaren Keilen besteht, wodurch ebenfalls der Durchmesser der Laufschienenaufnahme verändert wird. Bei der Verwendung der vorgenannten Keile besteht jedoch die Gefahr, dass sich die Keile aufgrund der Selbsthemmung nicht voneinander lösen, so dass die zuverlässige Lösbarkeit der Verbindung beeinträchtigt werden kann.

Ausgehend von dem Stand der Technik nach DE 101 39 167 C1 ist es Aufgabe der Erfindung, den gattungsgemäßen Laufschienenklemmhalter mit Bezug auf die Ausgestaltung des Klemmelementes zu verbessern.

Die Erfindung löst die gestellte Aufgabe mit den Merkmalen nach Anspruch 1.

Weitere ausgestaltende Merkmale sind Gegenstand der Unteransprüche.

Nach einer Ausführungsform der Erfindung wird ein als Scheibe ausgebildetes Klemmelement, welches mit geringem Spiel in einer kreisrunden Ausnehmung des Laufschienenklemmhalters gelagert ist, durch Beaufschlagung einer Schraube in der Ausnehmung gedreht, wobei eine der Laufschiene zugewandte Oberfläche der Scheibe so ausgebildet ist, dass die Scheibe während des Drehens mit Teilen der vorgenannten Oberfläche in den Bereich der Laufschienenaufnahme eintritt, d. h. den Durchmesser der Laufschienenaufnahme in bekannter Weise verkleinert und sich somit gegen die Mantelfläche der Laufschiene anlegt. Die der Laufschiene abgewandte, plane Oberfläche der Scheibe stützt sich dabei an der Unterkonstruktion ab, welche beispielsweise, wie in der DE 100 35 956 C2 offenbart, aus einer in einer Nut der Anschlussplatte mit Spiel verschiebbar geführten Gegenplatte bestehen kann.

Da die in der Nut der Anschlussplatte geführte Gegenplatte eine Planfläche aufweist, ist die Scheibe so ausgebildet, dass die der Unterkonstruktion zugewandte Oberfläche ebenfalls eine Planfläche ist, so dass bei kraftschlüssiger Anlage der Planfläche der Gegenplatte und der Planfläche der Scheibe das Spiel in der Nut eliminiert und die Gegenplatte mit der Anschlussplatte des Laufschienenklemmhalters verspannt wird. Die der Laufschiene zugewandte Oberfläche der Scheibe weist vorteilhaft wenigstens im Bereich eines Segmentes der Oberfläche eine konkave, mit der Mantelkrümmung der Laufschiene korrespondierende Krümmung auf, wobei diese Krümmung so ausgelegt ist, dass eine korrespondierende Anlage der Scheibe an der Laufschiene bei gelöster Verbindung erfolgt.

Es hat sich als vorteilhaft erwiesen, die Scheibe dahingehend auszubilden, dass sie z. B. zwei konkave Krümmungen aufweist, wobei die der Laufschiene zugewandte Oberfläche der Scheibe im Bereich zweier Segmente eine konkave, mit der Mantelkrümmung der Laufschiene korrespondierende Krümmung aufweist, derart, dass die Krümmung des einen Segmentes bei gelöstem Klemmelement und die Krümmung des anderen Segmentes bei verspanntem Klemmelement mit der Mantelkrümmung der Laufschiene korrespondiert. In der Praxis bedeutet dies, dass die Scheibe infolge der im ersten Segment angeordneten konkaven Krümmung bei gelöster Verbindung der Laufschiene so anliegt, dass sie sich nicht selbsttätig verdreht, wenngleich ein Verschieben der Laufschiene im Laufschienenklemmhalter einerseits und ein Verschieben der Gegenplatte gegenüber der Anschlussplatte des Laufschienenklemmhalters möglich ist. Während des Verspannvorganges hingegen erfolgt vorübergehend eine Linienberührung zwischen der Scheibe und der Laufschiene, die infolge der Anordnung der zweiten Krümmung im zweiten Segment der Oberfläche der Scheibe in der verspannten Position in eine Flächenanlage übergeht.

In weiterer vorteilhafter Ausgestaltung der Erfindung ist die Scheibe so ausgebildet, dass sie einen Ausschnitt aufweist und eine Stirnfläche des Ausschnittes durch eine den Ausschnitt begrenzende Anstellnase gebildet ist. Gegen diese Anstellnase, die bevorzugt einstückiger Bestandteil der Scheibe ist, ist die die Drehbewegung bewirkende Schraube anstellbar, wozu die Anstellnase im Sinne einer Verstärkung in diesem Bereich einen gegen die Laufschiene gerichteten Ansatz aufweist.

Infolge der vorbeschriebenen konkaven Krümmungen der der Laufschiene zugewandten Oberfläche der Scheibe und der mit der Drehbewegung der Scheibe angestrebten Verringerung des Durchmessers der Laufschienenaufnahme wechselt die Breite der Mantelfläche der Scheibe über den Scheibenumfang verlaufend, wobei die Scheibe an der der Anstellnase gegenüberliegenden Seite die breiteste Mantelfläche aufweist. Das vorgenannte Merkmal bezieht sich auf die Ausgestaltung der Scheibe im Zusammenwirken mit einer im Querschnitt kreisrunden Laufschiene; bei Verwendung einer im Querschnitt anders gestalteten Laufschiene ist eine entsprechende Anpassung der der Laufschiene zugewandten Oberfläche der Scheibe erforderlich.

Die das Klemmelement bildende Scheibe kann grundsätzlich aus einem geeigneten Material bestehen; bevorzugt findet jedoch ein geeignetes Metall Verwendung, d. h. die Scheibe kann aus einem Gussstück, aus einem gehärteten Schmiedestück oder dergleichen gebildet sein.

Die Erfindung wird nachfolgend anhand eines Ausführungsbeispieles näher erläutert.

Es zeigen:
- Figur 1:: Eine Ansicht eines Laufschienenklemmhalters in der Seitenansicht.
- Figur 2:: Eine Seitenansicht zu Figur 1.
- Figur 3:: Eine Draufsicht auf den Laufschienenklemmhalter ohne Laufschiene.
- Figur 4:: Eine perspektivische Seitenansicht zu Figur 3.
- Figur 5:: Den Schnitt A-A gemäß Figur 3 unter Hinzufügung einer Gegenplatte.
- Figur 6:: Einen perspektivischen Schnitt durch den Laufschienenklemmhalter gemäß Figur 5.
- Figur 7:: Eine Ansicht des Klemmelementes.
- Figur 8:: Eine Seitenansicht zu Figur 7.
- Figur 9:: Eine perspektivische Darstellung des Klemmelementes.

Ein Laufschienenklemmhalter 1 umgreift eine Laufschiene 2 mit seiner Laufschienenaufnahme 4 um mehr als den halben Durchmesser der Laufschiene 2. An eine Wandung 6 des Laufschienenklemmhalters 1 ist einstückig eine Anschlussplatte 7 angeformt, welche Nuten 25 aufweist, in die ein Flansch 26 einer eine Unterkonstruktion 3 bildenden Gegenplatte 24 eingreift. In einer die Wandung 6 des Laufschienenklemmhalters 1 und die Anschlussplatte 7 durchfassenden, eine Ausnehmung 11 bildende Durchbrechung 8 (siehe Figur 2) ist ein als Scheibe 12 ausgebildetes Klemmelement 5 drehbar gelagert. Die kreisrunde Scheibe 12 besitzt einen Ausschnitt 20, so dass an der Scheibe 12 eine Stirnfläche 9 gebildet wird, die als Anstellnase 21 ausgeformt ist. Gegen die Anstellnase 21 ist eine die Wandung des Laufschienenklemmhalters 1 koaxial zur Längsachse der Laufschiene 2 durchfassende Schraube 10 anstellbar. Die Anstellnase 21 selbst besitzt einen in Richtung auf die Laufschiene 2 verbreiteten Ansatz 22.

Die der Unterkonstruktion 3, d. h. im Ausführungsbeispiel eine einer Planfläche 27 des Flansches 26 der Gegenplatte 24 zugewandte Oberfläche 13 der Scheibe 12 ist ebenfalls als Planfläche ausgebildet. Eine gegenüberliegende, der Mantelkrümmung 16 der Laufschiene 2 zugewandte Oberfläche 14 der Scheibe 12 besitzt im Ausführungsbeispiel im Bereich eines der Anstellnase 21 gegenüberliegenden Segmentes 15 eine der Mantelkrümmung 16 der Laufschiene 2 angepasste konkave Krümmung 17 sowie zusätzlich im Bereich eines zweiten, mit 18 bezeichneten Segmentes eine weitere, der Mantelkrümmung 16 der Laufschiene 2 angepasste konkave Krümmung 19. Die beiden Krümmungen der Oberfläche 14 der Scheibe 12 sind so aufeinander abgestimmt, dass die erste Krümmung 17 der Oberfläche 14 der Scheibe 12 der Mantelkrümmung 16 der Laufschiene 2 bei gelöster Verbindung und die zweite Krümmung 19 der Mantelkrümmung 16 der Laufschiene 2 bei verspanntem Klemmelement 5 anliegt. Aus dem Verlauf der vorgenannten konkaven Krümmungen im Bereich der Oberfläche 14 der Scheibe 12 ergibt sich über den Umfang der Scheibe 12 eine Veränderung einer Mantelfläche 23, wobei, wie die Figuren 8 und 9 erkennen lassen, die Mantelfläche 23 der Scheibe 12 in dem der Anstellnase 21 gegenüberliegenden Bereich die größte Breite B hat.

### Bezugszeichenliste

- 1: Laufschienenklemmhalter
- 2: Laufschiene
- 3: Unterkonstruktion
- 4: Laufschienenaufnahme
- 5: Klemmelement
- 6: Wandung des Laufschienenklemmhalters
- 7: Anschlussplatte
- 8: Durchbrechung
- 9: Stirnfläche des Klemmelementes
- 10: Schraube
- 11: Ausnehmung
- 12: Scheibe
- 13: Oberfläche
- 14: Oberfläche
- 15: Segment
- 16: Mantelkrümmung
- 17: Krümmung der Oberfläche der Scheibe
- 18: Segment
- 19: Krümmung der Oberfläche der Scheibe
- 20: Ausschnitt
- 21: Anstellnase
- 22: Ansatz
- 23: Mantelfläche
- 24: Gegenplatte
- 25: Nuten
- 26: Flansch
- 27: Planfläche
- B: Breite

## Patentansprüche

1. Laufschienenklemmhalter (1) für die Befestigung von Laufschienen (2) für Schiebetürsysteme an einer Unterkonstruktion (3) aus Glas, Mauerwerk oder dergleichen, welcher die Laufschiene (2) mit einer einstückigen Laufschienenaufnahme (4) kraftschlüssig umgreift, wobei am Laufschienenklemmhalter (1) ein die Laufschiene (2) gegen die Laufschienenaufnahme (4) anstellendes Klemmelement (5) angeordnet ist, welches bei Beaufschlagung den Durchmesser der Laufschienenaufnahme (4) verändert und in der Wandung (6) des Laufschienenklemmhalters (1) sowie in einer einstückig an der Wandung (6) angeformten Anschlussplatte (7) an der der Unterkonstruktion (3) zugewandten Seite eine Durchbrechung (8) angeordnet ist, in die das Klemmelement (5) eingebettet ist, welches bei Beaufschlagung den Laufschienenklemmhalter (1) sowohl mit der Laufschiene (2) als auch mit der Unterkonstruktion (3) oder Anbauteilen derselben kraftschlüssig verspannt, wobei die Verspannung des Klemmelementes (5) durch eine die Wandung (6) des Laufschienenklemmhalters (1) koaxial zur Längsachse der Laufschiene (2) durchfassende und gegen eine Stirnfläche (9) des Klemmelementes (5) anstellbare Schraube (10) erfolgt, **dadurch gekennzeichnet, dass** das Klemmelement (5) drehbar in der Durchbrechung (8) des Laufschienenklemmhalters (1) und der Anschlussplatte (7) gelagert und mittels der Schraube (10) zwischen der Laufschiene (2) und der Unterkonstruktion (3) verspannbar ist.

2. Laufschienenklemmhalter nach Anspruch 1, **dadurch gekennzeichnet, dass** die Durchbrechung (8) als kreisrunde Ausnehmung (11) und das Klemmelement (5) als in die Ausnehmung (11) eingebettete Scheibe (12) ausgebildet ist.

3. Laufschienenklemmhalter nach Anspruch 2, **dadurch gekennzeichnet, dass** die der Unterkonstruktion (3) zugewandte Oberfläche (13) der Scheibe (12) eine Planfläche ist und die der Laufschiene (2) zugewandte Oberfläche (14) der Scheibe (12) wenigstens im Bereich eines Segmentes (15) der Oberfläche (14) eine konkave, mit einer Mantelkrümmung (16) der Laufschiene (2) korrespondierende Krümmung (17) aufweist.

4. Laufschienenklemmhalter nach Anspruch 2, **dadurch gekennzeichnet, dass** die der Laufschiene (2) zugewandte Oberfläche (14) der Scheibe (12) im Bereich zweier Segmente (15, 18) eine konkave, mit der Mantelkrümmung (16) der Laufschiene (2) korrespondierende Krümmung (17, 19) aufweist, derart, dass die Krümmung (17) des einen Segmentes (15) bei gelöstem Klemmelement (5) und die Krümmung (19) des anderen Segmentes (18) bei verspanntem Klemmelement (5) mit der Mantelkrümmung (16) der Laufschiene (2) korrespondiert.

5. Laufschienenklemmhalter nach einem der Ansprüche 2 bis 4, **dadurch gekennzeichnet, dass** die Scheibe (12) einen Ausschnitt (20) aufweist und eine Stirnfläche (9) des Ausschnittes (20) durch eine den Ausschnitt (20) begrenzende Anstellnase (21) gebildet ist.

6. Laufschienenklemmhalter nach Anspruch 5, **dadurch gekennzeichnet, dass** die Anstellnase (21) einstückiger Bestandteil der Scheibe (12) ist.

7. Laufschienenklemmhalter nach Anspruch 5 und 6, **dadurch gekennzeichnet, dass** die Anstellnase (21) einen gegen die Laufschiene (2) gerichteten Ansatz (22) aufweist.

8. Laufschienenklemmhalter nach einem der Ansprüche 5 bis 7, **dadurch gekennzeichnet, dass** die Breite (B) der Mantelfläche (23) der Scheibe (12) über den Scheibenumfang verlaufend wechselt und die Scheibe (12) an der der Anstellnase (21) gegenüberliegenden Seite die breiteste Mantelfläche (23) aufweist.

9. Laufschienenklemmhalter nach einem der Ansprüche 1 bis 8, **dadurch gekennzeichnet, dass** die Unterkonstruktion (3) aus einer mit der Anschlussplatte (7) des Laufschienenklemmhalters (1) verspannbaren Gegenplatte (24) besteht.

10. Laufschienenklemmhalter nach einem der Ansprüche 2 bis 9, **dadurch gekennzeichnet, dass** die Scheibe (12) aus Metall besteht.

## Claims

1. A roller rail clamp mounting (1) for the attachment of roller rails (2) for sliding door systems at a sub-construction (3) consisting of glass, masonry or the like, which, non-positively, embraces the roller rail (2) with an integral roller rail reception (4), a clamping component (5) being disposed at the roller rail clamp mounting (1) and tightening the roller rail (2) at the roller rail reception (4), which component, when charged, changes the diameter of the roller rail reception (4), and a breakthrough (8) being disposed in the walling (6) of the roller rail clamp mounting (1) as well as in a connecting plate (7), which is integrally conformed to the walling (6) at the side oriented towards the sub-construction (3), in which breakthrough the clamping component (5) is embedded, which, when charged, clamps the roller rail clamp mounting (1) non-positively both to the roller rail (2) and to the sub-construction (3) or to add-on parts of the latter, the clamping action of the clamping component (5) being achieved by means of a screw (10) passing through the walling (6) of the roller rail clamp mounting (1) coaxially in relation to the longitudinal axis of the roller rail (2) and being able to be tightened against a frontal surface (9) of the clamping component (5), **characterized in that** the clamping component (5) is rotatably supported within the breakthrough (8) of the roller rail clamp mounting (1) and the connecting plate (7) and can be clamped by means of the screw (10) between the roller rail (2) and the sub-construction (3).

2. A roller rail clamp mounting according to claim 1, **characterized in that** the breakthrough (8) is formed as a circular aperture (11) and the clamping component (5) as a disc (12) embedded in the aperture (11).

3. A roller rail clamp mounting according to claim 2, **characterized in that** the surface (13) of the disc (12) oriented towards the sub-construction (3) consists of a plane surface, and the surface (14) of the disc (12) oriented towards the roller rail (2), at least in the region of a segment (15) of the surface (14), presents a concave curvature (17) corresponding to a circumferential curvature (16) of the roller rail (2).

4. A roller rail clamp mounting according to claim 2, **characterized in that** the surface (14) of the disc (12), oriented towards the roller rail (2), in the region of two segments (15, 18) presents a concave curvature (17, 19) corresponding to the circumferential curvature (16) of the roller rail (2) such that, with the clamping component (5) being released, the curvature (17) of the one segment (15), and with the clamping component (5) being tightened, the curvature (19) of the other segment (18), corresponds to the circumferential curvature (16) of the roller rail (2).

5. A roller rail clamp mounting according to any of the claims 2 to 4, **characterized in that** the disc (12) presents a cut-out (20) and **in that** a frontal surface (9) of the cut-out (20) is formed by a locating projection (21) delimiting the cut-out (20).

6. A roller rail clamp mounting according to claim 5, **characterized in that** the locating projection (21) is an integral part of the disc (12).

7. A roller rail clamp mounting according to claim 5 and 6, **characterized in that** the locating projection (21) presents a shoulder (22) oriented against the roller rail (2).

8. A roller rail clamp mounting according to any of the claims 5 to 7, **characterized in that** the width (B) of the circumferential surface (23) of the disc (2) changes over the course of the disc's circumference and **in that** the disc (12) presents the widest circumferential surface (23) at the side opposite to the locating projection (21).

9. A roller rail clamp mounting according to any of the claims 1 to 8, **characterized in that** the sub-construction (3) consists of a counter-plate (24) being able to be clamped to the connecting plate (7) of the roller rail clamp mounting (1).

10. A roller rail clamp mounting according to any of the claims 2 to 9, **characterized in that** the disc (12) is made from metal.

## Revendications

1. Support de serrage du rail de roulement (1) pour la fixation de rails de roulements (2) pour systèmes de porte coulissante sur une structure porteuse (3) en verre, en maçonnerie ou similaire, lequel support entoure le rail de roulement (2) par la force avec une réception du rail de roulement (4) intégrale, un élément de serrage (5), qui immobilise le rail de roulement (2) contre la réception du rail de roulement (4), étant agencé sur le support de serrage du rail de roulement (1), lequel élément, une fois chargé, modifie le diamètre de la réception du rail de roulement (4), et un passage (8) étant agencé dans la paroi (6) du support de serrage du rail de roulement (1) ainsi que dans une plaque de raccordement (7) conformée solidairement à la paroi (6) du côté orienté vers la structure porteuse (3), dans lequel passage (8) l'élément de serrage (5) est encastré, lequel, en cas de chargement, bloque le support de serrage du rail de roulement (1) par la force non seulement avec le rail de roulement (2) mais aussi avec la structure porteuse (3) ou avec d'autres éléments de celle-ci, le blocage de l'élément de serrage (5) étant réalisée par l'intermédiaire d'un écrou (10) qui passe à travers la paroi (6) du support de serrage du rail de roulement (1) co-axialement par rapport à l'axe longitudinal du rail de roulement (2) et qui peut être immobilisé contre une face frontale (9) de l'élément de serrage (5), **caractérisé en ce que** l'élément de serrage (5) est supporté de façon rotative dans le passage (8) du support de serrage du rail de roulement (1) et de la plaque de raccordement (7) et peut être bloqué par l'intermédiaire de l'écrou (10) entre le rail de roulement (2) et la structure porteuse (3).

2. Support de serrage du rail de roulement selon la revendication 1, **caractérisé en ce que** le passage (8) est aménagé comme ouverture circulaire (11) et que l'élément de serrage (5) est aménagé comme disc encastré (12) dans l'ouverture (11).

3. Support de serrage du rail de roulement selon la revendication 2, **caractérisé en ce que** la surface (13) du disc (12) orientée vers la structure porteuse (3) est une surface plane, et **en ce que** la surface (14) du disc (12) orientée vers le rail de roulement (2) présente, au moins dans la région d'un segment (15) de la surface (14) une courbure (17) concave qui correspond à une courbure circonférentielle (16) du rail de roulement (2).

4. Support de serrage du rail de roulement selon la revendication 2, **caractérisé en ce que** la surface (14) du disc (12) orientée vers le rail de roulement (2) présente, dans la région de deux segments (15, 18), une courbure (17, 19) concave, qui correspond à la courbure circonférentielle (16) du rail de roulement, de façon à ce que, si l'élément de serrage (5) est desserré, la courbure (17) de l'un des segments (15), et si l'élément de serrage (5) est serré, la courbure (19) de l'autre segment (18) correspond à la courbure circonférentielle (16) du rail de roulement (2).

5. Support de serrage du rail de roulement selon l'une des revendications 2 à 4, **caractérisé en ce que** le disc (12) présente une découpe (20) et **en ce qu'**une face frontale (9) de la découpe (20) est formée par une projection de contact (21) qui délimite la découpe (20).

6. Support de serrage du rail de roulement selon la revendication 5, **caractérisé en ce que** la projection de contact (21) fait partie intégrale du disc (12).

7. Support de serrage du rail de roulement selon la revendication 5 et 6, **caractérisé en ce que** la projection de contact (21) présente un embout (22) orienté vers le rail de roulement (2).

8. Support de serrage du rail de roulement selon l'une des revendications 5 à 7, **caractérisé en ce que** la largeur (B) de la surface circonférentielle (23) du disc (12) varie au cours de la circonférence du disc et **en ce que** le disc (12) présente la surface circonférentielle (23) la plus large du côté opposé à la projection de contact (21).

9. Support de serrage du rail de roulement selon l'une des revendications 1 à 8, **caractérisé en ce que** la structure porteuse (3) consiste en une contre-plaque (24) pouvant être bloquée avec la plaque de raccordement (7) du support de serrage du rail de roulement (1).

10. Support de serrage du rail de roulement selon l'une des revendications 2 à 9, **caractérisé en ce que** le disc (12) est fait en métal.
